# EUROPÄISCHE PATENTSCHRIFT

(11) **EP 0 845 163 B1**
(45) Veröffentlichungstag und Bekanntmachung des Hinweises auf die Patenterteilung: **19.11.2003**
(21) Anmeldenummer: 97931619.7
(22) Anmeldetag: 17.06.1997
(51) Int. Cl.: H01R 12/16

(54) **FEDERLEISTE FÜR STECKVERBINDUNGEN ZWISCHEN EINER BAUGRUPPENLEITERPLATTE UND EINER RÜCKWANDVERDRAHTUNGSPLATTE**
SOCKET CONNECTOR FOR PLUG-IN CONNECTIONS BETWEEN A PRINTED BOARD AND A WIRING BACKPLANE
BROCHE POUR CONNEXIONS ENFICHABLES ENTRE UNE CARTE DE CIRCUITS ET UN FOND DE PANIER DE CABLAGE

(30) Priorität: 19.06.1996 DE 29610780 U
(43) Veröffentlichungstag der Anmeldung: 03.06.1998
(73) Patentinhaber: SIEMENS AKTIENGESELLSCHAFT, 80333 München (DE)
(72) Erfinder: ZELL, Karl, D-82343 Niederpöcking (DE); SEIBOLD, Jürgen, D-82065 Baierbrunn (DE); SEIDEL, Peter, D-82194 Gröbenzell (DE)
(74) Vertreter: Berg, Peter
(86) Internationale Anmeldenummer: DE9701228
(87) Internationale Veröffentlichungsnummer: WO97049147

(56) Entgegenhaltungen:
- EP-A- 0 560 551
- EP-A- 0 627 789
- US-A- 4 571 014
- US-A- 5 160 272

## Beschreibung

Die vorliegende Erfindung betrifft eine Federleiste für Steckverbindungen zwischen einer Baugruppenleiterplatte und einer Rückwandverdrahtungsplatte in einem Baugruppenrahmen, wobei die Federleiste mit der Baugruppenleiterplatte fest verbunden ist und die einzelnen aus Kontaktfedern und mit diesen fest verbundenen in die Baugruppenleiterplatte eingepreßten Signalstiften bestehenden Signalverbindungen in Aufnahmekammern parallel in mehreren Reihen angeordnet sind, wobei die Wände der Aufnahmekammern mit Schlitzen versehen sind, in die elektrisch leitfähige Schirmelemente aus kammartig ausgebildeten Schirmungsquerblechen und Schirmungslängsblechen eingelegt sind, die untereinander leitend zu Potentialkäfigen verbunden sind, welche mit im Zwischenraster sowohl rückwandseitig als auch baugruppenseitig angebrachten Kontaktierungen verbunden sind, die mit einem entsprechenden Potential beaufschlagt sind.

Eine derartige Federleiste ist z. B. aus der EP 0 670 615 A1 bekannt. Bei dieser bekannten Federleiste liegen alle Aufnahmekammern oberhalb der Baugruppenebene der Baugruppenleiterplatte. Dadurch ist eine bestimmte Bauhöhe für die Baugruppe vorgegeben. Es besteht vielfach der Wunsch, innerhalb eines Baugruppenrahmens mit vorgegebenen Abmessungen weitere Baugruppen unterzubringen. Dazu ist es notwendig, die Höhe der einzelnen Baugruppen zu verringern.

Aufgabe der vorliegenden Erfindung ist es, eine Federleiste für eine Baugruppe anzugeben, welche bei gleichbleibender Polzahl eine geringere Baugruppenhöhe ermöglicht.

Diese Aufgabe wird erfindungsgemäß für die eingangs genannte Federleiste dadurch gelöst, daß die Aufnahmekammern im Bereich der Kontaktfedern teilweise unterhalb der Baugruppenebene der Baugruppenleiterplatte angeordnet sind und daß für die unteren Aufnahmekammern im Bereich der Kontaktfedern über die gesamte Länge durchgehende Längsbleche ohne Schirmungsstifte vorgesehen sind und im Bereich der Signalstifte verkürzte Längsbleche für jeweils eine Aufnahmekammer vorgesehen sind, die auf einer Seite stumpf mit einem entsprechenden Querblech und auf der jeweils dieser gegenüberliegenden Seite federnd mit einem entsprechenden benachbarten Querblech kontaktiert sind.

Die erfindungsgemäße Federleiste ermöglicht bei gleicher Polzahl eine niedrigere Bauhöhe der Baugruppe und bietet gleichzeitig eine gute Schirmung aller Steckverbindungen.

Aus dem deutschen Gebrauchsmuster 90 12 949 ist eine Federleiste bekannt, bei der Reihen von Kontaktfederanschlüssen abgekröpft sind und somit vor der Stirnseite der Baugruppenleiterplatte liegen. Jedoch sind bei dieser Federleiste die einzelnen Steckverbindungen, bestehend aus den Kontaktfedern und den damit fest verbundenen Signalstiften nicht einzeln abgeschirmt.

Weitere Ausgestaltungen der erfindungsgemäßen Federleiste ergeben sich aus den Unteransprüchen sowie aus der nachfolgenden Beschreibung eines Ausführungsbeispiels anhand der Figur.

Es zeigen
- FIG 1: einen Querschnitt durch eine bestückte Federleiste gemäß der vorliegenden Erfindung,
- FIG 2: einen Schnitt entlang der Linie A-A in FIG 1
- FIG 3: eine schematische Darstellung der Anordnung eines Querbleches in Bezug auf die unterschiedlichen Längsbleche, und
- FIG 4: ein Anwendungsbeispiel der erfindungsgemäßen Federleiste bei einer aus zwei Multilayern bestehenden Baugruppenleiterplatte.

Figur 1 zeigt einen Querschnitt durch eine Federleiste gemäß der vorliegenden Erfindung, welche unter anderem aus einem mehrteiligen Federleistengehäuse 1 aus Kunststoff besteht. Auf den detaillierten Aufbau des Federleistengehäuses 1, soll hier nicht eingegangen werden, da dieser nicht erfindungswesentlich ist.

In dem Federleistengehäuse 1 sind Aufnahmekammern 4 ausgebildet, in denen im vorderen Teil Kontaktfedern 3 untergebracht sind, welche über elektrische Verbindungen 13 mit Signalstiften 10, welche in die Baugruppenleiterplatte 2 eingepreßt sind, verbunden sind. Zwischen den einzelnen Aufnahmekammern sind in Schlitzen Schirmungsquerbleche 9 (siehe Figur 3) angeordnet, wobei die Form der Schirmungsquerbleche dem Querschnitt des Federleistengehäuses 1 angepaßt ist. Diese Schirmungsquerbleche 9 weisen Schirmungsstifte 11 auf, welche mit einem entsprechenden Potential verbunden sind und ebenfalls wie die Signalstifte in die Baugruppenleiterplatte eingepreßt sind.

Neben den Schirmungsquerblechen 9 enthält die Federleiste drei Arten von Schirmungslängsblechen. Für die oberen Aufnahmekammern sind lange Schirmungslängsbleche 6 vorgesehen, die sich über die gesamte Länge des Federleistengehäuses 1 erstrecken und mit der Baugruppenleiterplatte 2 über diese kontaktierende Schirmungsstifte 11 verbunden sind. Für die unteren Aufnahmekammern 4 sind zwei Arten von Längsblechen vorgesehen. Im Bereich der Kontaktfedern 3 sind über die gesamte Länge des Federleistengehäuses 1 durchgehende Längsbleche 8 vorgesehen, die jedoch nicht wie die obengenannten langen Längsbleche 6 über Schirmungsstifte für eine Kontaktierung mit der Baugruppenleiterplatte 2 verfügen. Diese kurzen Längsbleche 8 sind im Steckbereich über Kontaktmesser der entsprechenden auf der Rückwandverdrahtungsplatte angebrachter Messerleiste und im Federleistengehäuse über die Schirmungsquerbleche 9 elektrisch miteinander verbunden.

Zusätzlich sind im Bereich der Signalstifte verkürzte Längsbleche 7 für jeweils eine Aufnahmekammer 4 vorgesehen. Diese verkürzten Längsbleche 7 sind auf einer Seite stumpf mit einem entsprechenden Schirmungsquerblech 9 kontaktiert und auf der jeweils dieser gegenüberliegenden Seite mit einem entsprechenden benachbarten Schirmungsquerblech 9 federnd kontaktiert.

Die federnde Kontaktierung auf der einen Seite der kurzen Längsbleche 7 erfolgt dadurch, daß auf dieser Seite der Endbereich der kurzen Schirmungslängsbleche entsprechend abgebogen ist, das heißt z. B. einen Winkel zwischen 45 und 90° zu dem übrigen Bereich des kurzen Schirmungslängsblechs 7 bildet.

Für geringe Anforderung an die Schirmung reicht es aus, daß diese kurzen Schirmungslängsbleche 7 einfach eingelegt sind. Bei höheren Anforderungen sind umspritzte Schirmbleche, wie in der Figur dargestellt ist, erforderlich.

Figur 4 zeigt ein Anwendungsbeispiel der erfindungsgemäßen Federleiste 1, bei welchem die erfindungsgemäße Federleiste 1 zusammen mit einer Federleiste 15 mit einer großen Bauhöhe, d. h. alle Aufnahmekammern befinden sich oberhalb der Bauelementeebene der Baugruppenleiterplatte, verwendet wird. Bei dem dargestellten Anwendungsbeispiel handelt es sich um eine mehrlagige Baugruppenleiterplatte 14, welche z. B. aus zwei Multilayern aufgebaut ist.

Aus der Figur 4 ist klar zu erkennen, wie durch die erfindungsgemäße Federleiste 1 die Bauhöhe einer Baugruppe verringert werden kann.

## Patentansprüche

1. Federleiste (1) für Steckverbindungen zwischen einer Baugruppenleiterplatte (2) und einer Rückwandverdrahtungsplatte in einem Baugruppenrahmen, wobei die Federleiste (1) mit der Baugruppenleiterplatte (2) fest verbunden ist und die einzelnen aus Kontaktfedern (3) und mit diesen fest verbundenen in die Baugruppenleiterplatte (2) eingepreßten Signalstiften (10) bestehenden Signalverbindungen in Aufnahmekammern (4) parallel in mehreren Reihen angeordnet sind, wobei die Wände der Aufnahmekammern mit Schlitzen versehen sind, in die elektrisch leitfähige Schirmelemente aus kammartig ausgebildeten Schirmungsquerblechen (9) und Schirmungslängsblechen (6, 8) eingelegt sind, die untereinander leitend in einem Zwischenraster zu Potentialkäfigen verbunden sind, welche mit im Zwischenraster sowohl rückwandseitig als auch baugruppenseitig angebrachten Kontaktierungen verbunden sind, die mit einem entsprechenden Potential beaufschlagt sind, wobei
die Schirmungsquerbleche (9) dem Querschnitt des Federleistengehäuses angepaßt sind, wobei
für die oberen Aufnahmekammern (4) die Schirmungslangsbleche als über die gesamte Länge durchgehende Längsbleche (6) mit die Baugruppenleiterplatte (2) kontaktierenden Schirmungsstiften (11) aufgebaut sind,
**dadurch gekennzeichnet,**
**daß** die Aufnahmekammern (4) im Bereich der Kontaktfedern (3) teilweise unterhalb der Bauelementeebene der Baugruppenleiterplatte (2) angeordnet sind, und
**daß** für die unteren Aufnahmekammern (4) im Bereich der Kontaktfedern (3) über die gesamte Länge durchgehende Längsbleche (8) ohne Schirmungsstifte vorgesehen sind und im Bereich der Signalstifte (10, 11) verkürzte Längsbleche (7) für jeweils eine Aufnahmekammer (4) vorgesehen sind, die auf einer Seite stumpf mit einem entsprechenden Querblech (9) und auf der jeweils dieser gegenüberliegenden Seite federnd mit einem entsprechenden benachbarten Querblech (9) kontaktiert sind.

2. Federleiste nach Anspruch 1,
**dadurch gekennzeichnet,**
**daß** die verkürzten Längsbleche (7) auf einer Seite abgewinkelt sind.

3. Federleiste nach Anspruch 1 oder 2,
**dadurch gekennzeichnet,**
**daß** die verkürzten Längsbleche (7) umspritzt sind.

## Claims

1. Female multi-point connector (1) for plug-in connections between a module printed-circuit board (2) and a wiring backplane in a module frame, wherein the female multi-point connector (1) is permanently connected to the module printed-circuit board (2) and wherein the individual signal connections consisting of contact springs (3) and of signal pins (10) which are permanently connected to these and which are pressed into the module printed-circuit board (2) are arranged in parallel in several rows in receptacle chambers (4), with the walls of the receptacle chambers being provided with slits into which are inserted electrically conducting shielding elements consisting of transverse shielding sheets (9) and longitudinal shielding sheets (6, 8) of comb-like design which are mutually connected on a conducting basis in the intermediate grid to form potential cages that are connected to contacts which are mounted in the form of an intermediate grid on both the backplane and module side and to which an appropriate potential is applied, wherein the transverse shielding sheets (9) are adapted to the cross-section of the female multi-point connector case, wherein, for the top receptacle chambers (4), the longitudinal shielding sheets are configured as longitudinal sheets (6) extending across the entire length with shielding pins (11) contacting the module printed-circuit board (2)
**characterized in that**
The receptacle chambers (4) in the area of contact springs (3) are located partially below the module level of the module printed-circuit board (2) and
**in that**, for the bottom receptacle chambers (4), in the area of the contact springs (3) longitudinal sheets (8), without any shielding pins, are provided extending across the entire length and, in the area of the signal pins (10, 11), shortened longitudinal sheets (7) are provided for, in each case, one receptacle chamber (4) which, on one side, are contacted flush with a corresponding transverse sheet (9) and, on the respective opposite side to this, are contacted on a sprung basis with a corresponding adjacent transverse sheet (9).

2. Female multi-point connector according to Claim 1
**characterized in that**
the shortened longitudinal sheets (7) are bent on one side.

3. Female multi-point connector according to 1 or 2
**characterized in that**
the shortened longitudinal sheets (7) are extrusion-coated.

## Revendications

1. Broche (1) élastique pour liaisons par enfichage entre une plaquette (2) à circuits imprimés de modules et un fond de panier de câblage dans un cadre de modules, la broche (1 ) élastique étant reliée de manière fixe à la plaquette (2) à circuits imprimés de modules et les liaisons de transmission de signaux individuels, constituées de ressorts (3) de contact et de broches (10) de transmission de signaux qui leur sont reliés de manière fixe et qui sont enfoncés dans la plaquette (2) à circuits imprimés de modules, étant disposées dans des chambres (4) de réception parallèles sur plusieurs rangées, la paroi des chambres de réception étant munie de fentes dans lesquelles sont insérés des éléments de blindage conducteurs de l'électricité constitués de tôles (9) transversales de blindage et de tôles (6, 8) longitudinales de blindage du genre de chambres qui sont reliées les unes aux autres de manière conductrice en une trame intermédiaire pour former des cages de potentiel qui sont reliées à des contacts qui sont montés en trame intermédiaire aussi bien du côté du fond de panier que du côté du module et qui sont alimentés en un potentiel correspondant, les tôles (9) transversales de blindage étant adaptées à la section transversale du boîtier de broche élastique, les broches longitudinales de blindage étant constituées, pour les chambres (4) de réception supérieures, en tôles (6) longitudinales continues sur toute la longueur en contact avec la plaquette (2) à circuits imprimés de modules par l'intermédiaire de broches (11 ) de blindage réalisant le contact,
**caractérisée en ce que**
les chambres (4) de réception dans la zone des ressorts de contact sont disposées en partie au-dessous du plan des composants de la plaquette (2) à circuits imprimés de modules, et **en ce que**,
pour les chambres (4) de réception inférieures, il est prévu dans la région des ressorts (3) de contact des tôles (8) longitudinales continues sur toute la longueur sans broches de blindage et, dans la région des broches (10, 11) de transmission de signaux, des tôles (7) longitudinales raccourcies pour respectivement une chambre (4) de réception, qui sont mises en contact d'un côté bout à bout avec une tôle (9) transversale correspondante et du côté opposé de manière élastique avec une tôle (9) transversale voisine correspondante.

2. Broche élastique suivant la revendication 1, **caractérisée en ce que** les tôles (7) longitudinales raccourcies sont coudées d'un côté.

3. Broche élastique suivant la revendication 1 ou 2, **caractérisée en ce que** les tôles (7) longitudinales raccourcies sont encastrées par extrusion.
